# EUROPÄISCHE PATENTSCHRIFT

(11) **EP 3 439 977 B1**
(45) Veröffentlichungstag und Bekanntmachung des Hinweises auf die Patenterteilung: **29.04.2020**
(21) Anmeldenummer: 17711612.6
(22) Anmeldetag: 14.03.2017
(51) Int. Cl.: B65D 5/02, B65D 5/06

(54) **PACKUNGSMANTEL, PACKUNG UND VERFAHREN ZUR HERSTELLUNG EINER PACKUNG**
PACKAGE SLEEVE, PACKAGE AND METHOD FOR PRODUCING A PACKAGE
ENVELOPPE D'EMBALLAGE, EMBALLAGE ET PROCÉDÉ DE FABRICATION D'UN EMBALLAGE

(30) Priorität: 04.04.2016 DE 102016003829
(43) Veröffentlichungstag der Anmeldung: 13.02.2019
(73) Patentinhaber: SIG Technology AG, 8212 Neuhausen am Rheinfall (CH)
(72) Erfinder: DAMMERS, Matthias, 52477 Aldorf (DE); BIRNINGER, Birgit, 52441 Linnich (DE); MEHLER, Christoph, 41199 Mönchengladbach (DE); VETTEN, Thomas, 40223 Düsseldorf (DE)
(74) Vertreter: Cohausz & Florack
(86) Internationale Anmeldenummer: PCT/EP2017/055982
(87) Internationale Veröffentlichungsnummer: WO 2017/174304

(56) Entgegenhaltungen:
- EP-A2- 0 144 736
- WO-A1-2008/147499
- WO-A1-2009/101029
- WO-A2-2009/141389
- DE-A1- 10 125 682

## Beschreibung

Die Erfindung betrifft einen Packungsmantel aus einem Verbundmaterial zur Herstellung einer Packung, umfassend: eine Mantelfläche, eine Längsnaht, die zwei Kanten des Verbundmaterials zu einem umlaufenden Packungsmantel verbindet, und zwei Scheinfaltlinien, die durch die Mantelfläche verlaufen, wobei der Packungsmantel entlang von beiden Scheinfaltlinien gefaltet ist.

Die Erfindung betrifft zudem eine Packung aus einem Verbundmaterial, wobei die Packung aus einem zuvor genannten Packungsmantel hergestellt ist und wobei die Packung im Bereich der Bodenflächen und im Bereich der Giebelflächen verschlossen ist.

Die Erfindung betrifft schließlich ein Verfahren zur Herstellung einer Packung aus einem Packungsmantel aus einem Verbundmaterial.

Packungen können auf unterschiedliche Weisen und aus verschiedensten Materialien hergestellt werden. Eine weit verbreitete Möglichkeit ihrer Herstellung besteht darin, aus dem Verpackungsmaterial einen Zuschnitt herzustellen, aus dem durch Falten und weitere Schritte zunächst ein Packungsmantel und schließlich eine Verpackung entsteht, die gefüllt und verschlossen eine Packung bildet. Diese Herstellungsart hat unter anderem den Vorteil, dass die Zuschnitte und Packungsmäntel sehr flach sind und somit platzsparend gestapelt und transportiert werden können. Auf diese Weise können die Zuschnitte bzw. Packungsmäntel an einem Ort hergestellt werden und die Auffaltung und Befüllung der Packungsmäntel kann an einem anderen Ort erfolgen. Als Material werden häufig Verbundstoffe eingesetzt, beispielsweise ein Verbund aus mehreren dünnen Lagen aus Papier, Pappe, Kunststoff oder Metall, insbesondere Aluminium. Solche Packungen sind seit langem bekannt und finden insbesondere in der Lebensmittelindustrie große Verbreitung.

Ein erster Herstellungsschritt besteht häufig darin, aus einem Zuschnitt durch Falten und Verschweißen oder Verkleben einer Naht einen umlaufenden Packungsmantel zu erzeugen. Die Faltung des Zuschnitts erfolgt üblicherweise entlang von geprägten Faltlinien. Die Lage der Faltlinien entspricht dabei der Lage der Kanten der aus dem Packungsmantel herzustellenden Verpackung. Dies hat den Vorteil, dass der Zuschnitt und der Packungsmantel ausschließlich an Stellen gefaltet werden, die bei der fertigen Verpackung ohnehin gefaltet sind. Ein Verfahren zur Herstellung einer Verpackung aus einem Packungsmantel ist beispielsweise aus der WO 2015/003852 A9 bekannt (dort insbesondere Fig. 1A bis Fig. 1E). Die dort beschriebene Verpackung weist eine rechteckige Querschnittsfläche auf und ist insgesamt quaderförmig.

Neben Verpackungen mit viereckigen Querschnittsflächen sind auch Verpackungen mit Querschnittsflächen bekannt, die mehr als vier Ecken aufweisen. Aus der EP 0 936 150 B1 oder der US 6,042,527A sind beispielsweise Verpackungen mit achteckiger Querschnittsfläche bekannt. Die Form der Verpackungen wird durch zusätzliche Faltlinien in den Zuschnitten erreicht.

Ein Nachteil der Faltung der Packungsmäntel entlang der späteren Verpackungskanten liegt jedoch darin, dass ausschließlich Verpackungen mit eckigen Querschnittsflächen hergestellt werden können. Zudem können ausschließlich Verpackungen hergestellt werden, deren Querschnittsfläche in vertikaler Richtung der Verpackung identisch ist. Alternative Gestaltungen wie beispielsweise Rundungen oder Freiformen anstelle der Kanten sind hingegen nicht möglich.

Packungsmäntel ("sleeves") und daraus hergestellte Packungen ("container") sind auch aus der EP 0 027 350 A1 bekannt. Durch den dort beschriebenen Packungsmantel können Verpackungen hergestellt werden, deren Querschnittsfläche sich in vertikaler Richtung verändert (viereckige Querschnittsflächen am Giebel und am Boden, dazwischen achteckige Querschnittsfläche). Auch diese Verpackung weist jedoch ausschließlich eckige Querschnittsflächen auf. Alternative Gestaltungen wie beispielsweise Rundungen oder Freiformen anstelle der Kanten werden auch in der EP 0 027 350 A1 nicht beschrieben. Der dort beschriebene Packungsmantel besteht zudem nicht aus Verbundmaterial, sondern aus Pappe oder Wellpappe. Für die Befüllung mit Flüssigkeiten wird ein Innenbeutel aus Kunststoff vorgeschlagen.

Packungsmäntel und daraus hergestellte Verpackungen werden auch in der GB 808,223 A beschrieben. Dort wird zunächst eine lange Materialbahn aus Pappe mit Faltlinien versehen und anschließend mit einer Kunststoffschicht beschichtet (Fig. 6). Nach dem Erzeugen einer Längsnaht (Fig. 7) wird die Materialbahn zu einem Schlauch mit einem rechteckigen Querschnitt aufgefaltet (Fig. 8). Die beiden Seitenflächen des Schlauches werden anschließend nach innen gefaltet, wodurch der Schlauch eine flache Form einnimmt (Fig. 9). In bestimmten Abständen werden quer verlaufenden Nähte erzeugt, entlang von denen der Schlauch gefaltet werden kann und somit einen Stapel bildet (Fig. 10). Durch eine Trennung des Schlauches im Bereich der quer verlaufenden Nähte werden einzelne Packungsmäntel erhalten, die bereits einseitig - durch die quer verlaufende Naht - verschlossen sind. Ein Nachteil dieser Vorgehensweise liegt darin, dass die Packungsmäntel bereits bei ihrer Abtrennung von dem Schlauch entlang von sechs Faltlinien gefaltet sind, von denen vier Faltlinien die Kanten der späteren Verpackung bilden. Auch diese Packungsmäntel eignen sich daher nur zur Herstellung von Verpackungen mit rechteckigen Querschnittsflächen.

Ein weiterer Packungsmantel und eine daraus hergestellte Verpackung werden in der WO 97/32787 A2 beschrieben. Auch bei diesem Packungsmantel sind jedoch im Bereich der Mantelfläche zahlreiche Faltlinien vorgesehen, von denen einige die späteren Kanten der daraus hergestellten Verpackung bilden. Auch diese Packungsmäntel eignen sich daher nur für die Herstellung von Packungen mit eckigen - in vertikaler Richtung gleich bleibenden - Querschnittsflächen.

Vor diesem Hintergrund liegt der Erfindung die Aufgabe zugrunde, den eingangs beschriebenen und zuvor näher erläuterten Packungsmantel derart auszugestalten, dass die Herstellung von Packungen mit komplexerer Geometrie ermöglicht wird.

Diese Aufgabe wird zunächst bei einem Packungsmantel nach dem Oberbegriff von Patentanspruch 1 dadurch gelöst, dass der Packungsmantel im Bereich der Mantelfläche zwischen den beiden Scheinfaltlinien keine weiteren Faltlinien aufweist.

Als ,Mantelfläche' ist diejenige Fläche bezeichnet, die sich zwischen den Giebelflächen des Giebelbereichs und den Bodenflächen des Bodenbereichs des Packungsmantels befindet. Bei herkömmlichen Packungen entspricht danach die Mantelfläche also der Summe aus Vorder- und Rückseite sowie den beiden Seiten einer Packung.

Eine alternative Lösung der Aufgabe wird bei einem Packungsmantel nach dem Oberbegriff von Patentanspruch 2 dadurch gelöst, dass der Packungsmantel im Bereich der Mantelfläche zwischen den beiden Scheinfaltlinien keine durchgehenden Faltlinien aufweist und dass auf der anderen Seite des Packungsmantels wenigstens eine der Faltlinien wenigstens abschnittsweise unterbrochen, aufgeteilt, gebogen und/oder ungerade verläuft. Unter "durchgehenden" Faltlinien werden dabei Faltlinien verstanden, die die Mantelfläche vollständig durchqueren, beispielsweise von den Bodenflächen zu den Giebelflächen.

Nach einer weiteren Lehre der Erfindung gemäß der zweiten Alternative sind die auf der hinteren Teilfläche angeordneten Faltlinien als Faltlinienstümpfe ausgebildet. Unter "Faltlinienstümpfen" sind kurze Abschnitte von Faltlinien zu verstehen, welche unmittelbar benachbart zum Bodenbereich und/oder Giebelbereich angeordnet sind. Dies hat Vorteile beim Falten, Verschließen und Versiegeln beispielsweise bei der Herstellung des Bodenbereiches auf einem Dorn, da so in den Ecken keine Undichtigkeiten durch Taschen od. dgl. auftreten können.

In weiterer Ausgestaltung der Erfindung sind die auf der hinteren Teilfläche angeordneten Faltlinien als aufgeteilte und vorzugsweise im Wesentlichen parallel zueinander verlaufende Faltlinien ausgebildet. Auf diese Weise können die herkömmlichen Kantenbereiche mit im Wesentlichen rechteckigem Querschnitt "aufgelöst" und durch polygone Querschnitte ersetzt werden, was - insbesondere bei der Rückseite einer Getränkepackung, die zum sofortigen Verzehr aus der Packung bestimmt ist - eine ergonomische Handhabung erlaubt, da sich eine "abgerundete" bzw. "angefaste" Packungsrückseite sehr gut der diese umschließenden Greiffinger einer Hand anpasst.

Der erfindungsgemäße Packungsmantel besteht für beide Alternativen aus einem Verbundmaterial und dient zur Herstellung einer beispielsweise für Getränke oder andere flüssige Lebensmittel geeigneten Packung. Insbesondere kann der Packungsmantel aus einem Verbund aus mehreren dünnen Lagen aus Papier, Pappe, Kunststoff und/oder Metall, insbesondere Aluminium als Sauerstoffbarriere, bestehen. Vorzugsweise ist der Packungsmantel einteilig ausgeführt. Der Packungsmantel umfasst eine vordere durchgehende Mantelfläche, die bei einer daraus hergestellten Packung nach vorne gewölbt ist und die Vorderfläche und Teile der beiden Seitenflächen ersetzt.

Der Packungsmantel umfasst weiterhin eine Längsnaht, die zwei gegenüber liegende Enden des Verbundmaterials zu einem umlaufenden Packungsmantel verbindet. Mittels der Längsnaht kann aus einem flachen - meist rechteckigen - Zuschnitt ein in Umfangsrichtung geschlossener, schlauchartiger Packungsmantel hergestellt werden. Vorzugsweise ist das Verbundmaterial im Bereich der Längsnaht in für sich bekannter Weise am inneren Ende des Zuschnitts umgelegt und "geschält" und umfasst somit in diesem Bereich weniger Lagen als in den übrigen Bereichen. Dadurch wird auch die dem Produkt ausgesetzte innere Kante der Packung zuverlässig verschlossen, damit keine Feuchtigkeit in das Verbundmaterial eindringen kann.

Der Packungsmantel weist zwei Öffnungen auf, eine im Bereich der Bodenfläche und wobei die andere im Bereich der Giebelfläche. Die Längsnaht kann beispielsweise durch Verkleben und/oder Verschweißen erzeugt werden. Aufgrund der Längsnaht werden derartige Packungsmäntel auch als längsnahtgesiegelte Packungsmäntel bezeichnet.

Der erfindungsgemäße Packungsmantel weist zudem zwei 'Scheinfaltlinien' auf, die durch die Mantelfläche verlaufen. Diese Scheinfaltlinien sollen - wie auch herkömmliche Faltlinien - das Falten des Packungsmantels erleichtern. Diese Faltlinien werden als 'Scheinfaltlinien' bezeichnet, da diese nur beim Flachfalten des Packungsmantels genutzt werden, jedoch beim Auffalten zur Herstellung der zu befüllenden Verpackung wieder gerade gefaltet werden. Sie können durch Materialschwächungen erzeugt werden, wobei zum Erhalt des flüssigkeitsdichten Zustandes des Verbundmaterials keine Perforationen, sondern so genannte "Rillungen" verwendet werden. Rillungen sind linienförmige Materialverdrängungen, die mit Stanz- oder Drückwerkzeugen in das Verbundmaterial eingeprägt oder eingerollt werden. Die beiden Scheinfaltlinien sind gerade und verlaufen parallel zueinander. Der Packungsmantel ist entlang von beiden Scheinfaltlinien gefaltet.

Der Erfindung liegt also die Idee zugrunde, den Packungsmantel nicht entlang von Faltlinien zu falten, die die Kanten der aus dem Packungsmantel hergestellten Packung bilden. Der Packungsmantel soll also nicht an Faltlinien gefaltet werden, die die vordere Fläche, die hintere Fläche und die beiden Seitenflächen der Packung voneinander abgrenzen. Stattdessen wird im Bereich der Mantelfläche ganz oder teilweise auf echte Faltlinien verzichtet und soll der Packungsmantel ausschließlich entlang dieser Scheinfaltlinien gefaltet werden, die jedoch später keine Kanten der Packung bilden. Dies ermöglicht eine freie Gestaltung der Packungsgeometrie und erlaubt insbesondere die Herstellung von Packungen mit nahezu beliebigen Querschnitten. Insbesondere ist die Herstellung von Packungen mit gewölbten Oberflächen ohne Faltkanten möglich.

In weiterer Ausgestaltung des Packungsmantels ist vorgesehen, dass aus einem Zuschnitt durch Faltung entlang von beiden Scheinfaltlinien um einen Winkel von jeweils etwa 180° ein Packungsmantel gebildet wird. Die Faltung um einen Winkel von etwa 180° ermöglicht besonders flache Packungsmäntel. Dies erlaubt eine platzsparende Stapelung von Packungsmänteln, da diese dicht auf dicht aneinander liegen und so unter optimaler Ausnutzung des Volumens einen Transport zur Abfüllanlage ermöglichen. Auf diese Weise können die Packungsmäntel an einem anderen Ort hergestellt werden als die Befüllung und Herstellung der fertigen Packungen erfolgt. Vorzugsweise ist der Packungsmantel entlang von beiden Scheinfaltlinien nach außen gefaltet.

Eine weitere Ausgestaltung des Packungsmantels zeichnet sich aus durch Bodenflächen und Giebelflächen, die auf gegenüberliegenden Seiten der Mantelfläche angeordnet sind. Vorzugsweise sind die Giebelflächen - bei einer stehenden Verpackung - oberhalb der Mantelfläche und die Bodenflächen unterhalb der Mantelfläche angeordnet.

Zu dieser Ausgestaltung des Packungsmantels wird weiter vorgeschlagen, dass die Bodenflächen und die Giebelflächen jeweils zwei Rechtecksflächen bzw. Giebelflächen und sechs Dreiecksflächen umfassen. Vorzugsweise sind sowohl die Rechtecksflächen bzw. Giebelflächen als auch die Dreiecksflächen von Faltlinien umgeben bzw. begrenzt. Die Rechtecksflächen dienen der Faltung des Bodens und des Giebels der Verpackung. Die Dreiecksflächen dienen dazu, dass überschüssige Verbundmaterial zu abstehenden "Ohren" zu falten, die anschließend an die Packungsseiten angelegt werden.

Hierzu wird weiter vorgeschlagen, dass die Scheinfaltlinien durch den Berührungspunkt von drei benachbarten Dreiecksflächen der Bodenfläche und durch den Berührungspunkt von drei benachbarten Dreiecksflächen der Giebelflächen verlaufen. Diese Anordnung der Scheinfaltlinien hat den Vorteil, dass die Scheinfaltlinien an einer Stelle durch die Bodenfläche und die Giebelfläche verlaufen, an denen diese Flächen ohnehin gefaltet werden müssen, beispielsweise zur Bildung von "Ohren". Die Faltung des Packungsmantels entlang der Scheinfaltlinien führt daher bereits zu einer "Vorfaltung" der mittig durch die "Ohren" verlaufenden Faltlinie. Ein weiterer Vorteil der mittigen Anordnung der Scheinfaltlinien liegt darin, dass die Scheinfaltlinien den Raum für die Gestaltung der Kantenbereiche der Verpackung möglichst wenig begrenzen. Es kann vorgesehen sein, dass zwei der Dreiecksflächen der Bodenfläche und/oder der Giebelfläche etwa den gleichen Flächeninhalt aufweisen. Alternativ kann vorgesehen sein, dass alle drei Dreiecksflächen der Bodenfläche und/oder der Giebelfläche unterschiedliche Flächeninhalte aufweisen.

Nach einer weiteren Lehre der Erfindung ist vorgesehen, dass die Giebelfläche auf der Rückseite des Packungsmantels eine geringere Länge aufweist als die Länge der Giebelfläche auf der Vorderseite des Packungsmantels. Diese Gestaltung führt dazu, dass die vordere Fläche der Packung eine geringere Höhe aufweist als die hintere Fläche der Packung. Die Packung weist also eine schräg nach vorn geneigte Oberseite auf ("Schräggiebelpackung").

In weitere Ausgestaltung der Erfindung weist die Vorderseite des Packungsmantels eine vordere Giebelfläche aufweist, welche zur Mantelfläche durch eine wenigstens abschnittsweise konvex gebogene Vorderkante abgegrenzt ist. Auf diese Weise wird die Giebelfläche, die ja nach hinten durch die Stegnaht begrenzt ist, nach vorne hin vergrößert und erlaubt so das Aufbringen eines Ausgießelements mit einem größeren Durchmesser. Zusätzlich kann die vordere Giebelfläche (12G) auch in den oberen Eckbereichen konvex gebogene Prägelinien aufweisen, wodurch die Giebelfläche eine einheitliche, an eine Ellipse erinnernde Gestalt annimmt, in deren Mitte ein Ausgießelement angeordnet sein kann. Dazu ist zweckmäßiger Weise mittig auf der vorderen Giebelfläche eine Schwächungszone, beispielsweise als sog. 'überbeschichtetes Loch', vorgesehen.

Eine weitere Ausbildung des Packungsmantels sieht vor, dass die Scheinfaltlinien auf der Außenseite des Packungsmantels und die Faltlinien der Rückseite des Packungsmantels auf der Innenseite des Packungsmantels gerillt sind. Dies führt zu einer einfacheren Herstellung bei der Rill- bzw. Präge-Behandlung der Verbundmaterialbahn vor dem Schneiden der einzelnen Zuschnitte. Auch kann eine Kombination aus beiden Rill- bzw. Prägerichtungen vorgesehen sein.

Die zuvor beschriebene Aufgabe wird auch gelöst durch eine Packung aus einem Verbundmaterial, wobei die Packung aus einem Packungsmantel nach einem der Ansprüche 1 bis 14 hergestellt ist, und wobei die Packung im Bereich der Bodenflächen und im Bereich der Giebelflächen verschlossen ist. Die Packung ist dadurch gekennzeichnet, dass die Packung im Bereich der Mantelfläche keine durchgehenden geraden Faltkanten aufweist.

Da die Packung aus einem der zuvor beschriebenen Packungsmäntel hergestellt wird, treten viele Eigenschaften und Vorteile des Packungsmantels auch bei der Packung auf. Ein besonderer Vorteil liegt darin, dass die Packung im Bereich ihrer Mantelfläche keine eckige Faltkanten aufweist, obgleich sie aus einem Packungsmantel hergestellt wurde, der an zwei Stellen gefaltet ist. Dies wird dadurch erreicht, dass der Packungsmantel bei der Herstellung der Packung entlang der beiden Scheinfaltlinien "zurückgefaltet" wird, sodass die an die Scheinfaltlinien angrenzenden Teilbereiche der Mantelfläche jeweils wieder etwa stetig in einander übergehen. Die Scheinfaltlinien bilden also nicht die Kanten der Packung, sondern liegen - kaum sichtbar - in deren Mantelfläche. Anstelle von geraden, winkligen Faltkanten soll also eine Packung mit einer individuell geformten, beispielsweise gekrümmten Mantelfläche erreicht werden. Insbesondere kann vorgesehen sein, dass die Packung im Bereich der Mantelfläche überhaupt keine Faltkanten aufweist. Bevorzugt ist die Packung einteilig ausgeführt. Insbesondere ist vorzugsweise jedenfalls der aus dem Verbundmaterial hergestellte Teil der Packung einteilig. Dieser Teil der Packung kann durch weitere Elemente, beispielsweise durch ein Öffnungs-, Ausgieß- und Verschlusselement (z.B. ein Klapp- oder Drehverschluss aus Kunststoff) oder eine Trinkhilfe (z.B. einen Strohhalm) ergänzt werden.

Bei einer Ausgestaltung der Packung ist vorgesehen, dass die an die Scheinfaltlinien angrenzenden Teilbereiche der Mantelfläche jeweils in einem Winkelbereich zwischen 160° und 200°, insbesondere zwischen 170° und 190° zueinander angeordnet sind. Ein besonderer Vorteil dieser Ausgestaltung liegt darin, dass die Packung an ihren Seiten keine Faltkanten und somit keine eckige Kanten aufweist. Dies wird dadurch erreicht, dass der Packungsmantel bei der Herstellung der Packung entlang der beiden Scheinfaltlinien "zurückgefaltet" wird, sodass die an die Scheinfaltlinien angrenzenden Teilbereiche der Mantelfläche annähernd in derselben Ebene angeordnet sind.

Eine weitere Ausbildung der Packung zeichnet sich aus durch Ohren, die im unteren Bereich der Packung an die Bodenflächen angelegt sind. Alternativ oder zusätzlich zeichnet sich die Packung aus durch Ohren, die im oberen Bereich der Packung an die seitlichen Mantelflächen angelegt sind. Im unteren Bereich der Packung können die Ohren auf unterschiedliche Weise an die Bodenfläche angelegt werden: Eine Bodenvariante sieht vor, dass die Ohren unter die Rechtecksflächen des - dazu leicht kuppelartig gewölbt ausgebildeten - Bodens geklappt und dort befestigt werden. Eine andere Bodenvariante sieht hingegen nach innen gerichtete Ohren vor, die oberhalb der später eingeklappten Rechtecksflächen des Bodens angeordnet sind. Die erste Variante hat den Vorteil, dass die Ohren durch das Eigengewicht der gefüllten Packung sicher an die Packung gedrückt werden, die zweite Variante bietet hingegen einen Boden mit besonders glatter Standfläche. Die Anordnung der oberen Ohren an den seitlichen Mantelflächen hat den Vorteil, dass auf der Oberseite der Packung ein Ausgießelement angeordnet werden kann.

Die eingangs beschriebene Aufgabe wird auch gelöst durch ein Verfahren zur Herstellung einer Packung aus einem Packungsmantel aus einem Verbundmaterial. Das Verfahren umfasst dabei wenigstens die folgenden Schritte:
- Bereitstellen eines Packungsmantels nach einem der Ansprüche 1 bis 14 und
- Zurückfalten der Mantelfläche des Packungsmantels entlang von beiden Scheinfaltlinien.

Das Verfahren kann zusätzlich auch noch die folgenden Schritte umfassen:
- Versiegeln des Packungsmantels im Bereich der Bodenflächen,
- Ggf. Applizieren eines Ausgießelementes,
- Befüllen der Packung und
- Versiegeln des Packungsmantels im Bereich der Giebelfläche.

Wie bereits zuvor beschrieben wurde, liegt auch dem Verfahren die Idee zugrunde, eine Packung aus einem Packungsmantel herzustellen, dessen Scheinfaltkanten keine Kanten der daraus hergestellten Packung bilden. Dies wird dadurch ermöglicht, dass der entlang von Scheinfaltlinien gefaltete Packungsmantel "zurückgefaltet" wird, wobei die Faltung entlang der Scheinfaltlinien rückgängig gemacht wird. Die in dem Packungsmantel vorgesehenen Scheinfaltlinien bilden also keine Kante der Packung. Dies erlaubt die Herstellung von Packungen mit aufwendigerer Geometrie.

Nach einer weiteren Ausbildung des Verfahrens ist schließlich vorgesehen, dass die an die Scheinfaltlinien angrenzenden Teilbereiche der Mantelfläche nach dem Zurückfalten wieder jeweils in einem Winkelbereich zwischen 160° und 200°, insbesondere zwischen 170° und 190° liegen. Die Teilbereiche der Mantelfläche sollen also so weit entlang der Scheinfaltlinien zurückgefaltet werden, dass die Mantelfläche nahezu stetige Übergänge zwischen den Teilbereichen der Mantelfläche aufweist.

Die Erfindung wird nachfolgend anhand einer lediglich bevorzugte Ausführungsbeispiele darstellenden Zeichnung näher erläutert. In der Zeichnung zeigen:
- Fig. 1A:: einen aus dem Stand der Technik bekannten Zuschnitt zum Falten eines Packungsmantels,
- Fig. 1B:: einen aus dem Stand der Technik bekannten Packungsmantel, der aus dem in Fig. 1A gezeigten Zuschnitt gebildet ist, im flach gefalteten Zustand,
- Fig. 1C:: den Packungsmantel aus Fig. 1B im aufgefalteten Zustand,
- Fig. 1D:: den Packungsmantel aus Fig. 1C mit vorgefalteten Boden- und Giebelflächen,
- Fig. 1E:: eine aus dem Stand der Technik bekannte Packung, die aus dem in Fig. 1A gezeigten Zuschnitt gebildet ist, nach dem Verschweißen,
- Fig. 1F:: die Packung aus Fig. 1E mit angelegten Ohren,
- Fig. 2A:: einen Zuschnitt zur Herstellung einer ersten Ausgestaltung eines erfindungsgemäßen Packungsmantels,
- Fig. 2B:: einen Packungsmantel, der aus dem in Fig. 2A gezeigten Zuschnitt gebildet ist, in einer Vorderansicht,
- Fig. 2C:: den Packungsmantel aus Fig. 2B in einer Rückansicht,
- Fig. 2D:: den Packungsmantel aus den Fig. 2B und Fig. 2C im aufgefalteten Zustand,
- Fig. 2E:: den Packungsmantel aus Fig. 2D mit nach außen vorgefalteten Boden- und Giebelflächen, in perspektivischer Ansicht von hinten,
- Fig. 2F:: eine erste Ausgestaltung einer erfindungsgemäßen Packung, die aus dem in Fig. 2E gezeigten Packungsmantel gebildet ist, nach dem Verschließen und mit appliziertem Öffnungs-, Ausgieß- und Verschließelement, in perspektivischer Ansicht von vorne,
- Fig. 2G:: die Packung aus Fig. 2F mit angelegten oberen Ohren und eingefalteten unteren Ohren,
- Fig. 2E':: den Packungsmantel aus Fig. 2D mit nach innen vorgefalteten Bodenflächen und nach außen vorgefalteten Giebelflächen, in perspektivischer Ansicht von hinten,
- Fig. 2F':: eine weitere Ausgestaltung einer erfindungsgemäßen Packung, die aus dem in Fig. 2E' gezeigten Packungsmantel gebildet ist, nach dem Verschließen und mit appliziertem Öffnungs-, Ausgieß- und Verschließelement, in perspektivischer Ansicht von vorne,
- Fig. 2G':: die Packung aus Fig. 2F' mit angelegten oberen Ohren und angelegter unterer Flossennaht,
- Fig. 3A:: einen Zuschnitt zur Herstellung einer zweiten Ausgestaltung eines erfindungsgemäßen Packungsmantels,
- Fig. 3B:: einen Packungsmantels, der aus dem in Fig. 3A gezeigten Zuschnitt gebildet ist, in einer Vorderansicht,
- Fig. 3C:: den Packungsmantel aus Fig. 3B in einer Rückansicht,
- Fig. 3D:: den Packungsmantel aus den Fig. 3B und Fig. 3C im aufgefalteten Zustand,
- Fig. 3E:: den Packungsmantel aus Fig. 3D mit nach außen vorgefalteten Boden- und Giebelflächen, in perspektivischer Ansicht von hinten,
- Fig. 3F:: eine erste Ausgestaltung einer erfindungsgemäßen Packung, die aus dem in Fig. 3E gezeigten Packungsmantel gebildet ist, nach dem Verschließen und mit appliziertem Öffnungs-, Ausgieß- und Verschließelement, in perspektivischer Ansicht von vorne,
- Fig. 3G:: die Packung aus Fig. 3F mit angelegten oberen Ohren und eingefalteten unteren Ohren,
- Fig. 3E':: den Packungsmantel aus Fig. 3D mit nach innen vorgefalteten Bodenflächen und nach außen vorgefalteten Giebelflächen, in perspektivischer Ansicht von hinten,
- Fig. 3F':: eine weitere Ausgestaltung einer erfindungsgemäßen Packung, die aus dem in Fig. 3E' gezeigten Packungsmantel gebildet ist, nach dem Verschließen und mit appliziertem Öffnungs-, Ausgieß- und Verschließelement, in perspektivischer Ansicht von vorne und
- Fig. 3G':: die Packung aus Fig. 3F' mit angelegten oberen Ohren und angelegter unterer Flossennaht.

In Fig. 1A ist ein aus dem Stand der Technik bekannter Zuschnitt 1 dargestellt, aus dem ein Packungsmantel gebildet werden kann. Der Zuschnitt 1 kann mehrere Lagen unterschiedlicher Materialien umfassen, beispielsweise Papier, Pappe, Kunststoff oder Metall, insbesondere Aluminium. Der Zuschnitt 1 weist mehrere Faltlinien 2 auf, die das Falten des Zuschnitts 1 erleichtern sollen und den Zuschnitt 1 in mehrere Flächen aufteilen. Der Zuschnitt 1 kann in eine erste Seitenfläche 3, eine zweite Seitenfläche 4, eine vordere Fläche 5, eine hintere Fläche 6, eine Siegelfläche 7, Bodenflächen 8 und Giebelflächen 9 unterteilt werden. Aus dem Zuschnitt 1 kann ein Packungsmantel gebildet werden, indem der Zuschnitt 1 derart gefaltet wird, dass die Siegelfläche 7 mit der vorderen Fläche 5 verbunden, insbesondere verschweißt werden kann.

Fig. 1B zeigt einen aus dem Stand der Technik bekannten Packungsmantel 10 im flach gefalteten Zustand. Die bereits im Zusammenhang mit Fig. 1A beschriebenen Bereiche des Packungsmantels sind in Fig. 1B mit entsprechenden Bezugszeichen versehen. Der Packungsmantel 10 ist aus dem in Fig. 1A gezeigten Zuschnitt 1 gebildet. Hierzu wurde der Zuschnitt 1 derart gefaltet, dass die Siegelfläche 7 und die vordere Fläche 5 überlappend angeordnet sind, so dass die beiden Flächen miteinander flächig verschweißt werden können. Als Ergebnis entsteht eine Längsnaht 11. In Fig. 1B ist der Packungsmantel 10 in einem flach zusammengefalteten Zustand dargestellt. In diesem Zustand liegt eine Seitenfläche 4 (in Fig. 1B verdeckt) unter der vorderen Fläche 5 während die andere Seitenfläche 3 auf der hinteren Fläche 6 (in Fig. 1B verdeckt) liegt. In dem flach zusammengefalteten Zustand können mehrere Packungsmäntel 10 besonders platzsparend gestapelt und transportiert werden. Daher werden die Packungsmäntel 10 häufig an dem Ort der Herstellung gestapelt und stapelweise zu dem Ort der Befüllung transportiert. Erst dort werden die Packungsmäntel 10 vereinzelt und aufgefaltet, um mit einem Produkt, beispielsweise mit einem Getränk, befüllt werden zu können.

In Fig. 1C ist der Packungsmantel 10 aus Fig. 1B im aufgefalteten Zustand dargestellt. Auch hier sind die bereits im Zusammenhang mit Fig. 1A oder Fig. 1B beschriebenen Bereiche des Packungsmantels 10 mit entsprechenden Bezugszeichen versehen. Unter dem aufgefalteten Zustand wird eine Konfiguration verstanden, bei der sich zwischen den beiden jeweils benachbarten Flächen 3, 4, 5, 6 ein Winkel von etwa 90° ausbildet, so dass der Packungsmantel 10 - je nach der Form dieser Flächen - einen quadratischen oder rechteckigen Querschnitt aufweist. Dem entsprechend sind die gegenüberliegenden Seitenflächen 3, 4 parallel zueinander angeordnet. Das Gleiche gilt für die vordere Fläche 5 und die hintere Fläche 6.

Fig. 1D zeigt den Packungsmantel 10 aus Fig. 1C im vorgefalteten Zustand, also in einem Zustand, in dem die Faltlinien 2 sowohl im Bereich der Bodenflächen 8 als auch im Bereich der Giebelflächen 9 vorgefaltet worden sind. Diejenigen Bereiche der Bodenflächen 8 und der Giebelflächen 9, die an die vordere Fläche 5 und an die hintere Fläche 6 angrenzen, werden auch als Rechtecksflächen 12 bezeichnet. Die Rechtecksflächen 12 werden bei der Vorfaltung nach innen gefaltet und bilden später den Boden bzw. den Giebel der Packung. Diejenigen Bereiche der Bodenflächen 8 und der Giebelflächen 9, die an die Seitenflächen 3,4 angrenzen, werden hingegen als Dreiecksflächen 13 bezeichnet. Die Dreiecksflächen 13 werden bei der Vorfaltung nach außen gefaltet und bilden abstehende Bereiche aus überschüssigem Material, die auch als "Ohren" 14 bezeichnet werden und in einem späteren Herstellungsschritt - etwa durch Klebverfahren - an die Packungsseiten angelegt werden.

In Fig. 1E ist eine aus dem Stand der Technik bekannte Packung 15, die aus dem in Fig. 1A gezeigten Zuschnitt gebildet ist, gezeigt. Die Packung 15 ist nach dem Verschweißen, also im befüllten und verschlossenen Zustand gezeigt. Im Bereich der Bodenflächen 8 und im Bereich der Giebelflächen 9 entsteht nach dem Verschließen eine Flossennaht 16. In Fig. 1E stehen die Ohren 14 und die Flossennaht 16 ab. Sowohl die Ohren 14 als auch die Flossennaht 16 werden in einem späteren Herstellungsschritt, etwa durch Klebverfahren, angelegt, dabei können auch nur die Ohren 14 angesiegelt werden, wobei die Flossennaht 16 zwangsweise zur Seite umgelegt wird.

Fig. 1F zeigt die Packung 15 aus Fig. 1E mit angelegten Ohren 14. Zudem sind auch die Flossennähte 16 an die Packung 15 angelegt. Die oberen, im Bereich der Giebelfläche 9 angeordneten Ohren 14 sind nach unten umgeklappt und flach an die beiden Seitenflächen 3, 4 angelegt. Vorzugsweise sind die oberen Ohren 14 mit den beiden Seitenflächen 3, 4 verklebt oder verschweißt. Die unteren, im Bereich der Bodenfläche 8 angeordneten Ohren 14 sind ebenfalls nach unten umgeklappt, jedoch flach an die kuppelartig eingewölbte Unterseite der Packung 15 angelegt, die durch zwei Rechtecksflächen 12 der Bodenfläche 8 gebildet wird. Vorzugsweise sind auch die unteren Ohren 14 mit der Packung 15 - insbesondere mit den Rechtecksflächen 12 - verklebt oder verschweißt.

In Fig. 2A ist ein Zuschnitt 1' zur Herstellung einer ersten Ausgestaltung eines bevorzugten Ausführungsbeispiels eines erfindungsgemäßen Packungsmantels gezeigt. Die bereits im Zusammenhang mit Fig. 1A bis Fig. 1F beschriebenen Bereiche des Zuschnitts sind in Fig. 2A mit entsprechenden Bezugszeichen versehen. Die Bodenfläche 8 und die Giebelfläche 9 sind bei dem Zuschnitt 1' gegenüber dem Zuschnitt 1 aus Fig. 1A unverändert.

Ein erster Unterschied liegt jedoch darin, dass die beiden Seitenflächen 3, 4, die vordere Fläche 5 und die hintere Fläche 6 zu einer einzigen Mantelfläche 17 zusammengefasst sind. Die Mantelfläche 17 erstreckt sich - abgesehen von der Siegelfläche 7 - über die gesamte Breite des Zuschnitts 1'.

Ein zweiter Unterschied liegt darin, dass der Zuschnitt 1' im Bereich der Mantelfläche 17 zwei Scheinfaltlinien 18 aufweist. Die beiden Scheinfaltlinien 18 verlaufen parallel zueinander und verlaufen durch einen Berührungspunkt SB von drei benachbarten Dreiecksflächen 13 der Bodenfläche 8 und durch einen Berührungspunkt SG von drei benachbarten Dreiecksflächen 13 der Giebelflächen 9. Durch die Scheinfaltlinien 18 wird die Mantelfläche 17 in einen inneren Teilbereich 17A und in zwei äußere Teilbereiche 17B geteilt. Der innere Teilbereich 17A liegt zwischen beiden Scheinfaltlinien 18 und die äußeren Teilbereiche 17B liegen außerhalb der beiden Scheinfaltlinien 18.

Ein weiterer Unterschied liegt in der Form der Giebelfläche 9: Während die Länge L8 der Bodenfläche 8 über die gesamte Breite des Zuschnitts 1' konstant ist, nimmt die Länge der Giebelfläche 9 unterschiedliche Werte ein. Angrenzend an die äußeren Teilbereiche 17B der Mantelfläche 17 weist die Giebelfläche 9 eine verringerte Länge L9 min auf. Angrenzend an den inneren Teilbereich 17A der Mantelfläche 17 weist die Giebelfläche 9 hingegen eine vergrößerte Länge L9 max auf. Diese Gestaltung führt dazu, dass der innere Teilbereich 17A eine geringere Höhe aufweist als die äußeren Teilbereiche 17B. Für die herzustellende Packung ergibt sich daraus eine geneigte, schräg nach vorn abfallende Giebelfläche.

Anstelle der Rechtecksfläche 12 im Giebelbereich des bekannten Packungsmantels gemäß Fig. 1D ist die vordere Giebelfläche im dargestellten und insoweit bevorzugten Ausführungsbeispiel von einer Giebelfläche 12G mit einer wenigstens abschnittsweise konvex gebogenen Vorderkante 19 gebildet. Im den oberen Eckbereichen der Giebelfläche 12G erkennt man zwei gebogene Prägelinien 19', die der Giebelfläche 12G eine anmutige, an eine Ellipse erinnernde Gestaltung verleihen. Zentrisch innerhalb dieser Giebelfläche 12 G ist eine kreisförmige Schwächungslinie S gezeigt. Dabei handelt es sich bevorzugt um eine kreisrunde Aussparung im Trägermaterial, welche mit den übrigen Kunststoff- und ggf. Al-Schichten des Verbundmaterials überspannt ist, ein sog. "überbeschichtetes Loch". Dessen Durchmesser kann an die Größe des Schneidelements eines um die Schwächungslinie aufzubringendes Ausgießelement angepasst sein oder relativ klein ausgeführt sein, um das Eindringen eines Trinkhalms zu ermöglichen.

Die Bodenflächen 8 weisen zwei Eckpunkte E8 und die Giebelflächen 9 weisen zwei Eckpunkte E9 auf. Die Eckpunkte E8, E9 stellen Eckpunkte der aus dem Zuschnitt 1' herzustellenden Packung dar. Jedem Eckpunkt E8 einer Bodenfläche 8 ist ein entsprechender Eckpunkt E9 einer Giebelfläche 9 zugeordnet, bei dem es sich jeweils um denjenigen Eckpunkt E9 handelt, der bei stehender Packung oberhalb dieses Eckpunktes E8 angeordnet ist. Durch jeweils zwei korrespondierende Eckpunkte E8, E9 verläuft je eine Faltlinie 2', die jeweils zur Bildung einer hinteren (vertikal verlaufenden) Kante der herzustellenden Packung dient. Bei dem in Fig. 2A gezeigten Zuschnitt 1' sind jedoch - ebenso wie bei dem daraus hergestellten Packungsmantel und der daraus hergestellten Packung - nur zwei durchgehende Faltlinien 2' vorhanden. Zwischen den weiteren Eckpunkten der Bodenflächen 8 und den korrespondierenden Eckpunkten der Giebelflächen 9 - also auf der vorderen Mantelfläche 17A sind gemäß der ersten Lehre der Erfindung keine Faltlinien vorgesehen.

Fig. 2B zeigt eine erste Ausgestaltung eines erfindungsgemäßen Packungsmantels 10', der aus dem in Fig. 2A gezeigten Zuschnitt 1' gebildet ist, in einer Vorderansicht. Die bereits im Zusammenhang mit Fig. 1A bis Fig. 2A beschriebenen Bereiche des Packungsmantels sind in Fig. 2B mit entsprechenden Bezugszeichen versehen. Der Packungsmantel 10' ist durch zwei Schritte aus dem Zuschnitt 1' entstanden: Zunächst wird der Zuschnitt 1' entlang der beiden Scheinfaltlinien 18 gefaltet. Anschließend werden die beiden Teilbereiche 17A, 17B der Mantelfläche 17 im Bereich der Siegelfläche 7 miteinander verbunden, insbesondere verschweißt, wodurch eine (in Fig. 2B verdeckte) Längsnaht 11 entsteht. Der Packungsmantel 1' hat also eine umlaufende, in Umfangsrichtung geschlossene Struktur mit einer Öffnung im Bereich der Bodenfläche 8 und mit einer Öffnung im Bereich der Giebelfläche 9. In der Vorderansicht ist der innere Teilbereich 17A der Mantelfläche 17 sichtbar, die beidseitig von den Scheinfaltlinien 18 begrenzt wird. Die übrigen Teilbereiche 17B der Mantelfläche 17 sind auf der Rückseite des Packungsmantels 10' und daher in Fig. 2B verdeckt.

In Fig. 2C ist der Packungsmantel 1' aus Fig. 2B in einer Rückansicht dargestellt. Die bereits im Zusammenhang mit Fig. 1A bis Fig. 2B beschriebenen Bereiche des Packungsmantels sind in Fig. 2C mit entsprechenden Bezugszeichen versehen. In der Rückansicht sind die beiden äußeren Teilbereiche 17B der Mantelfläche 17 sichtbar, die durch die Längsnaht 11 miteinander verbunden sind und die beidseitig von den Scheinfaltlinien 18 begrenzt wird. Der vordere Teilbereich 17A der Mantelfläche 17 ist auf der Vorderseite des Packungsmantels 10' und daher in Fig. 2C verdeckt.

Fig. 2D zeigt den Packungsmantel 1' aus Fig. 2B und Fig. 2C im aufgefalteten Zustand. Die bereits im Zusammenhang mit Fig. 1A bis Fig. 2C beschriebenen Bereiche des Packungsmantels sind in Fig. 2D mit entsprechenden Bezugszeichen versehen. Der aufgefaltete Zustand wird durch eine Rückfaltung des Packungsmantels 1' entlang der durch die Mantelfläche 17 verlaufenden Scheinfaltlinien 18 erreicht. Die Rückfaltung erfolgt um etwa 180°. Die Rückfaltung entlang der Scheinfaltlinien 18 hat zur Folge, dass die beiden an die Scheinfaltlinie 18 angrenzenden Teilbereiche 17A, 17B der Mantelfläche 17 nicht mehr flach aufeinander liegen, sondern in derselben Ebene angeordnet sind. Der Packungsmantel 10' ist daher nur in seinem flachen Zustand (Fig. 2B, Fig. 2C) entlang der Scheinfaltlinien 18 gefaltet; im aufgefalteten Zustand (Fig. 2D) ist der Packungsmantel 10' (ebenso wie die daraus herzustellende Packung) hingegen nicht mehr entlang der Scheinfaltlinien 18 gefaltet. Daher die Bezeichnung "Schein"-Faltlinien 18.

In Fig. 2E ist der Packungsmantel 10' aus Fig. 2D mit vorgefalteten Boden- und Giebelflächen dargestellt. Die bereits im Zusammenhang mit Fig. 1A bis Fig. 2D beschriebenen Bereiche des Packungsmantels sind in Fig. 2E mit entsprechenden Bezugszeichen versehen. Der vorgefalteten Zustand bezeichnet (wie in Fig. 1D) einen Zustand, in dem die Faltlinien 2 sowohl im Bereich der Bodenflächen 8 als auch im Bereich der Giebelflächen 9 vorgefaltet worden sind. Die Rechtecksflächen 12 werden bei der Vorfaltung nach innen gefaltet und bilden später den Boden bzw. den Giebel der Packung. Die Dreiecksflächen 13 werden bei der Vorfaltung nach außen gefaltet und bilden abstehende Bereiche aus überschüssigem Material, die auch als "Ohren" 14 bezeichnet werden und in einem späteren Herstellungsschritt - etwa durch Klebverfahren - an die Seitenflächen der Packung angelegt werden.

Fig. 2F zeigt eine erste Ausgestaltung einer erfindungsgemäßen Packung 15', die aus dem in Fig. 2B gezeigten Packungsmantel 10' gebildet ist, nach dem Verschweißen. Die bereits im Zusammenhang mit Fig. 1A bis Fig. 2E beschriebenen Bereiche der Packung sind in Fig. 2E mit entsprechenden Bezugszeichen versehen. Die Packung 15' ist nach dem Verschweißen, also im befüllten und verschlossenen Zustand gezeigt. Aufgrund der vergrößerten Länge L9 max der Giebelfläche 9 in ihrem an den inneren Teilbereich 17A der Mantelfläche 17 angrenzenden Bereich sowie in der verringerten Länge L9 min der Giebelfläche 9 in ihrem an die äußeren Teilbereiche 17B der Mantelfläche 17angrenzenden Bereich entsteht eine vergrößerte Giebelfläche.
Auf dieser Giebelfläche ist die Packung 15' mit einem Ausgießelement AE versehen, welches fast bis zur nach vorne gewölbten Vorderkante 19 heranreicht. Im Bereich der Bodenflächen 8 und im Bereich der Giebelflächen 9 entsteht nach dem Verschließen eine Flossennaht 16. In Fig. 2F stehen die Ohren 14 und die Flossennaht 16 ab. Sowohl die Ohren 14 als auch die Flossennaht 16 werden in einem späteren Herstellungsschritt, etwa durch Klebverfahren, angelegt.

In Fig. 2G ist die Packung 15' aus Fig. 2F mit angelegten Ohren 14 dargestellt. Die bereits im Zusammenhang mit Fig. 1A bis Fig. 2F beschriebenen Bereiche der Packung sind in Fig. 2G mit entsprechenden Bezugszeichen versehen. Neben den Ohren 14 sind auch die Flossennähte 16 an die Packung 15' angelegt. Die oberen, im Bereich der Giebelfläche 9 angeordneten Ohren 14 sind nach unten umgeklappt und flach an die Mantelfläche 17 angelegt. Vorzugsweise sind die oberen Ohren 14 mit der Mantelfläche 17 verklebt oder verschweißt. Die unteren, im Bereich der Bodenfläche 8 angeordneten Ohren 14 sind ebenfalls nach unten umgeklappt, jedoch flach an die Unterseite der Packung 15' angelegt, die durch zwei Rechtecksflächen 12 der Bodenfläche 8 gebildet wird. Vorzugsweise sind auch die unteren Ohren 14 mit der Packung 15' - insbesondere mit den Rechtecksflächen 12 - verklebt oder verschweißt. Die in Fig. 2G dargestellte Packung 15' weist jedoch im Bereich der vorderen Mantelfläche 17A keine Faltkanten auf. Die erfindungsgemäß nach vorne gewölbte Vorderseite der Packung lässt sich im rechts dargestellten Horizontalschnitt durch die Ebene X der Packung deutlich erkennen. Die geraden Packungskanten 2' an den hinteren Packungskanten verlaufen von den unteren Eckpunkten E8 bis zu den oberen Eckpunkten E9.

In Fig. 2E' ist ebenfalls der Packungsmantel 10' aus Fig. 2D mit vorgefalteten Boden- und Giebelflächen dargestellt, weshalb auch hier entsprechende Bezugszeichen verwendet werden. Der Unterschied zu Fig. 2E liegt darin, dass die unteren Dreiecksflächen 13 nicht nach außen, sondern nach innen gefaltet werden.

Fig. 2F' zeigt ebenfalls eine erste Ausgestaltung einer erfindungsgemäßen Packung 15', die aus dem in Fig. 2B gezeigten Packungsmantel 10' gebildet ist, nach dem Verschweißen, befüllt und verschlossen. Auch hier werden daher entsprechende Bezugszeichen verwendet. Der Unterschied zu Fig. 2F liegt darin, dass die Dreiecksflächen 13 vor dem Verschweißen nicht nach außen, sondern nach innen gefaltet wurden. Daher stehen die unteren "Ohren" 14 nicht nach außen ab, sondern erstrecken sich nach innen. Dies führt zu einer kürzeren Flossennaht 16.

In Fig. 2G' ist die Packung 15' aus Fig. 2F' mit angelegten oberen Ohren 14 und angelegter oberer Flossennaht 16 dargestellt. Auch hier werden daher entsprechende Bezugszeichen verwendet. Die untere Flossennaht 16 ist umgeklappt und flach an die Unterseite der Packung 15' angelegt, die durch zwei Rechtecksflächen 12B der Bodenfläche 8 gebildet wird. Vorzugsweise ist die Flossennaht 16 mit der Packung 15' - insbesondere mit einer Rechtecksfläche 12B - verklebt oder verschweißt. Der Unterschied zu Fig. 2G liegt im Aufbau des Bodens der Packung 15': In Fig. 2G sind die Ohren 14 unterhalb der Rechtecksflächen 12B angeordnet und somit von der Unterseite sichtbar; in Fig. 2G' sind hingegen die Rechtecksflächen 12 unterhalb der Ohren 14 angeordnet und somit von der Unterseite sichtbar.

Fig. 3A zeigt einen Zuschnitt 1" zur Herstellung einer zweiten Ausgestaltung eines erfindungsgemäßen Packungsmantels. Der Zuschnitt 1" in Fig. 3A entspricht im vorderen Bereich dem Zuschnitt 1' in Fig. 2A, so dass auch hier entsprechende Bezugszeichen verwendet werden. Auch weist der Zuschnitt 1" im Bereich der Mantelfläche 17 zwei Scheinfaltlinien 18 auf. Zudem verlaufen die Scheinfaltlinien 18 durch einen Berührungspunkt SB von drei benachbarten Dreiecksflächen 13 der Bodenfläche 8 und durch einen Berührungspunkt SG von drei benachbarten Dreiecksflächen 13 der Giebelflächen 9. Durch die Scheinfaltlinien 18 wird die Mantelfläche 17' in einen inneren Teilbereich 17A' und in zwei äußere Teilbereiche 17B' geteilt. Der innere Teilbereich 17A' liegt zwischen beiden Scheinfaltlinien 18 und die äußeren Teilbereiche 17B' liegen außerhalb der beiden Scheinfaltlinien 18.

Anstelle der durchgehenden hinteren Faltlinien des ersten Ausführungsbeispiels sind hier keine durchgehenden Faltlinien auf den Mantelflächen 17 B' vorhanden, sondern nur relativ kurze, sich sowohl unterhalb der Eckpunkte E9 und oberhalb der Eckpunkte E8 anschließende Faltlinienstümpfe 2", zwischen denen sich (nach einer kleinen Unterbrechung) jeweils zwei aufgeteilte und im Wesentlichen parallel verlaufende Faltlinien 20 und 20' erstrecken, welche sich oben und unten nach einer kleinen Biegung kurz vor den Faltlinienstümpfen 2" stark annähern.

Auch unten im inneren Teilbereich 17A' der Mantelfläche 17' sind oberhalb der Eckpunkte E8 relativ kurze Faltlinienstümpfe 2" vorhanden, welche eine besonders gute Versiegelung des Bodens im Falle einer Fertigung auf einem Dorn sicherstellen, ohne dass sie den Gesamteindruck der Packung wesentlich verändern.

In Fig. 3B ist eine zweite Ausgestaltung eines erfindungsgemäßen Packungsmantels 10", der aus dem in Fig. 3A gezeigten Zuschnitt 1" gebildet ist, in einer Vorderansicht dargestellt. Der Packungsmantel 10" in Fig. 3B entspricht weitgehend dem Packungsmantel 10' in Fig. 2B, so dass auch hier entsprechende Bezugszeichen verwendet werden. Der Unterschied liegt nur in den zuvor beschriebenen Faltlinienstümpfen 2" im unteren vorderen Teilbereich 17A' der Mantelfläche 17'oberhalb der Eckpunkte E8.

Fig. 3C zeigt den Packungsmantel 10" aus Fig. 3B in einer Rückansicht. Der Packungsmantel 10" in Fig. 3C entspricht weitgehend dem Packungsmantel 10' in Fig. 2C, so dass auch hier entsprechende Bezugszeichen verwendet werden. Einen prägnanten Unterschied bilden wiederum die sich sowohl unterhalb der Eckpunkte E9 und oberhalb der Eckpunkte E8 anschließende Faltlinienstümpfe 2" und die dazwischen erstreckenden aufgeteilten Faltlinien 20 und 20' in den äußeren Teilbereichen 17B' der Mantelfläche 17'.

In Fig. 3D ist der Packungsmantel 10" aus Fig. 3B und Fig. 3C im aufgefalteten Zustand dargestellt. Der Packungsmantel 10" in Fig. 3D entspricht weitgehend dem Packungsmantel 10' in Fig. 2D, so dass auch hier entsprechende Bezugszeichen verwendet werden. Auch hier sind die Unterschiede aufgrund der völlig anderen Gestaltung der Rückseite des Packungsmantels durch die aufgeteilten Faltlinien 20 und 20' jedoch deutlich zu erkennen.

Fig. 3E zeigt den Packungsmantel 10" aus Fig. 3D mit vorgefalteten Boden- und Giebelflächen. Der Packungsmantel 10" in Fig. 3E entspricht weitgehend dem Packungsmantel 10' in Fig. 2E, so dass auch hier entsprechende Bezugszeichen verwendet werden. Gerade durch die Ansicht von hinten ist die "Auflösung" der hinteren Packungskanten jedoch klar ersichtlich.

In Fig. 3F ist eine zweite Ausgestaltung einer erfindungsgemäßen Packung 15", die aus dem in Fig. 3B gezeigten Packungsmantel 10" gebildet ist, nach dem Verschweißen, jedoch noch mit unten und oben seitlich abstehenden Ohren 14, dargestellt. Die Packung 15" in Fig. 3F entspricht weitgehend der Verpackung 15' in Fig. 2F, so dass auch hier entsprechende Bezugszeichen verwendet werden. Auch hier ist sie auf der Giebelfläche mit einem Ausgießelement AE versehen, das fast bis zur nach vorne gewölbten Vorderkante 19 heranreicht. Die unterschiedliche Ausgestaltung des hinteren Packungsbereiches lässt sich bei der Ansicht von vorne jedoch kaum ausmachen.

Fig. 3G zeigt schließlich die Verpackung 15" aus Fig. 3F mit angelegten Ohren 14. Die Verpackung 15" in Fig. 3G entspricht weitgehend der Verpackung 15' in Fig. 2G, so dass auch hier entsprechende Bezugszeichen verwendet werden. Auch hier ist die 'Einschnürung' an den hinteren "Packungskanten" durch die aufgeteilten Faltlinien 20 und 20' beim Anblick von vorn fast nicht zu erkennen.

Die Figuren 3E', 3F' und 3G' sowie der Schnitt X zeigen wiederum den Packungsmantel 10" aus Fig. 3D mit vorgefalteten Boden- und Giebelflächen, wobei die von den unteren Dreiecksflächen 13 gebildeten Ohren 14 nicht nach außen, sondern nach innen gefaltet werden. Daher werden auch hier wieder entsprechende Bezugszeichen verwendet. Wieder erkennt man im Schnitt X die nach vorne gewölbte Vorderwandung der Packung deutlich. Neben den etwa je eine um 45° abgewinkelte Fläche aufspannenden Faltlinien 20 und 20' an den hinteren "Packungskanten" sind auch die ins Innere der Packung hineingefalteten Ohren im Schnitt X gut zu erkennen.

### Bezugszeichenliste:

- 1, 1', 1":: Zuschnitt
- 2, 2':: Faltlinie
- 2":: Faltlinienstumpf
- 3, 4:: Seitenfläche
- 5:: vordere Fläche
- 6:: hintere Fläche
- 7:: Siegelfläche
- 8:: Bodenfläche
- 9:: Giebelfläche
- 10, 10', 10":: Packungsmantel
- 11:: Längsnaht
- 12B:: Rechtecksfläche
- 12G:: Giebelfläche
- 13:: Dreiecksfläche
- 14:: Ohr
- 15, 15', 15":: Packung
- 16:: Flossennaht
- 17, 17':: Mantelfläche
- 17A, 17A', 17B, 17B':: Teilbereich (der Mantelfläche 17)
- 18:: Scheinfaltlinie
- 19, 19':: Vorderkante, Prägelinie (der vorderen Giebelfläche 12)
- 20, 20':: Faltlinien

- AE:: Ausgießelement
- E8:: Eckpunkt (der Bodenfläche 8)
- E9:: Eckpunkt (der Giebelfläche 9)
- S:: Schwächungslinie
- SB:: Berührungspunkt (der Dreiecksflächen 13 der Bodenfläche 8)
- SG:: Berührungspunkt (der Dreiecksflächen 13 der Giebelfläche 9)

## Patentansprüche

1. Packungsmantel (10') aus einem Verbundmaterial zur Herstellung einer Packung (15'), umfassend:
- eine aus einer vorderen Teilfläche (17A) sowie einer hinteren Teilfläche (17B) gebildete Mantelfläche (17),
- eine Längsnaht (11), die zwei Kanten des Verbundmaterials zu einem umlaufenden Packungsmantel (10') verbindet und auf der hinteren Teilfläche (17B) angeordnet ist, und
- zwei Scheinfaltlinien (18), die durch die Mantelfläche (17) verlaufen,
- wobei der Packungsmantel (10') entlang der beiden Scheinfaltlinien (18) gefaltet ist,
wobei die Bodenflächen (8) und Giebelflächen (9), die auf gegenüberliegenden Seiten des Packungsmantels (10') angeordnet sind und
wobei die Bodenflächen (8) und die Giebelflächen (9) jeweils zwei Rechtecksflächen (8, 12B) bzw. Giebelflächen (9, 12G) und sechs Dreiecksflächen (13) umfassen,
**dadurch gekennzeichnet, dass**
der Packungsmantel (10') im Bereich der vorderen Teilfläche (17A) zwischen den beiden Scheinfaltlinien (18) keine weiteren Faltlinien aufweist.

2. Packungsmantel (10") aus einem Verbundmaterial zur Herstellung einer Packung (15"), umfassend:
- eine aus einer vorderen Teilfläche (17A') sowie einer hinteren Teilfläche (17B') gebildete Mantelfläche (17'),
- eine Längsnaht (11), die zwei Kanten des Verbundmaterials zu einem umlaufenden Packungsmantel (10") verbindet und auf der hinteren Teilfläche (17B') angeordnet ist, und
- zwei Scheinfaltlinien (18), die durch die Mantelfläche (17') verlaufen,
- wobei der Packungsmantel (10") entlang der beiden Scheinfaltlinien (18) gefaltet ist,
wobei die Bodenflächen (8) und Giebelflächen (9), die auf gegenüberliegenden Seiten des Packungsmantels (10") angeordnet sind und
wobei die Bodenflächen (8) und die Giebelflächen (9) jeweils zwei Rechtecksflächen (8, 12B) bzw. Giebelflächen (9, 12G) und sechs Dreiecksflächen (13) umfassen,
**dadurch gekennzeichnet, dass**
der Packungsmantel (10") im Bereich der vorderen Teilfläche (17A') zwischen den beiden Scheinfaltlinien (18) keine durchgehenden Faltlinien aufweist und dass die Giebelfläche (9) auf der Rückseite des Packungsmantels (10") eine geringere Länge (L9 min) aufweist als die Länge (L9 max) der Giebelfläche (12G) auf der Vorderseite des Packungsmantels (10").

3. Packungsmantel (10") nach Anspruch 2,
**dadurch gekennzeichnet, dass**
auf der hinteren Teilfläche (17B') Faltlinien (2", 20, 20') vorgesehen sind, die wenigstens abschnittsweise unterbrochen und/oder aufgeteilt sind.

4. Packungsmantel (10") nach Anspruch 3,
**dadurch gekennzeichnet, dass**
die auf der hinteren Teilfläche (17B') angeordneten Faltlinien als Faltlinienstümpfe (2") ausgebildet sind und dass die Faltlinienstümpfe (2") im Bodenbereich und/oder im Giebelbereich des Packungsmantels (10") angeordnet sein können.

5. Packungsmantel (10") nach Anspruch 3 oder 4
**dadurch gekennzeichnet, dass**
die auf der hinteren Teilfläche (17B') angeordneten Faltlinien als aufgeteilte und vorzugsweise im Wesentlichen parallel zueinander verlaufende Faltlinien (20, 20') ausgebildet sind.

6. Packungsmantel (10', 10") nach Anspruch 1 oder einem der Ansprüche 2 bis 5,
**dadurch gekennzeichnet, dass**
der Packungsmantel (10', 10") entlang der beiden Scheinfaltlinien (18) um einen Winkel von jeweils etwa 180° flach gefaltet ist.

7. Packungsmantel (10', 10") nach Anspruch 1 oder 2,
**dadurch gekennzeichnet, dass**
die Scheinfaltlinien (18) durch den Berührungspunkt (SB) von drei benachbarten Dreiecksflächen (13) der Bodenfläche (8) und durch den Berührungspunkt (SG) von drei benachbarten Dreiecksflächen (13) der Giebelfläche (9) verlaufen.

8. Packungsmantel (10') nach Anspruch 1,
**dadurch gekennzeichnet, dass**
die Giebelfläche (9) auf der Rückseite des Packungsmantels (10') eine geringere Länge (L9 min) aufweist als die Länge (L9 max) der Giebelfläche (12G) auf der Vorderseite des Packungsmantels (10').

9. Packungsmantel (10', 10") nach einem der Ansprüche 1 bis 8,
**dadurch gekennzeichnet, dass**
die Vorderseite des Packungsmantels (10', 10") eine vordere Giebelfläche (12G) aufweist, welche zur Mantelfläche (17A) durch eine wenigstens abschnittsweise konvex gebogene Vorderkante (19) abgegrenzt ist.

10. Packungsmantel (10', 10") nach Anspruch 9,
**dadurch gekennzeichnet, dass**
die vordere Giebelfläche (12G) in den oberen Eckbereichen konvex gebogene Prägelinien (19') aufweist.

11. Packungsmantel (10', 10") nach einem der Ansprüche 1 bis 10,
**dadurch gekennzeichnet, dass**
die vordere Giebelfläche (12G) eine, vorzugsweise mittig angeordnete, Schwächungszone (S) aufweist.

12. Packungsmantel (10', 10") nach einem der Ansprüche 1 bis 11,
**dadurch gekennzeichnet, dass**
die Scheinfaltlinien (18) auf der Außenseite des Packungsmantels (10', 10") gerillt sind.

13. Packungsmantel (10', 10") nach einem der Ansprüche 1 bis 12,
**dadurch gekennzeichnet, dass**
die Faltlinien (2' bzw. 2", 20, 20') auf der Innenseite des Packungsmantels (10', 10") gerillt sind.

14. Packung (15', 15") aus einem Verbundmaterial,
- wobei die Packung (15', 15") aus einem Packungsmantel (10', 10") nach einem der Ansprüche 1 bis 13 hergestellt ist, und
- wobei die Packung (15', 15") im Bereich der Bodenflächen (8) und im Bereich der Giebelflächen (9) verschlossen ist,
**dadurch gekennzeichnet, dass**
die Packung (15', 15") im Bereich der Mantelfläche (17) keine bzw. keine durchgehenden Faltkanten aufweist.

15. Packung (15', 15") aus einem Verbundmaterial,
- wobei die Packung (15', 15") aus einem Packungsmantel (10', 10") nach einem der Ansprüche 1 bis 13 hergestellt ist, und
- wobei die Packung (15', 15") im Bereich der Bodenflächen (8) und im Bereich der Giebelflächen (9) verschlossen ist,
**dadurch gekennzeichnet, dass**
die Packung (15', 15") im Bereich der vorderen Mantelfläche (17A) keine bzw. keine durchgehenden Faltkanten aufweist.

16. Packung (15', 15") nach Anspruch 14 oder 15,
**dadurch gekennzeichnet, dass**
auf der hinteren Teilfläche (17B') Faltlinien (2", 20, 20') vorgesehen sind, die wenigstens abschnittsweise unterbrochen und/oder aufgeteilt sind.

17. Packung (15', 15") nach Anspruch 14 bis 16,
**dadurch gekennzeichnet, dass**
die an die Scheinfaltlinien (18) angrenzenden Teilbereiche (17A, 17B) der Mantelfläche (17) jeweils in einem Winkelbereich zwischen 160° und 200°, insbesondere zwischen 170° und 190° zueinander angeordnet sind.

18. Packung (15', 15") nach einem der Ansprüche 14 bis 17,
**gekennzeichnet durch**
Ohren (14), die im unteren Bereich der Packung (15', 15") an die Bodenflächen (8) angelegt sind.

19. Packung (15', 15") nach einem der Ansprüche 14 bis 18,
**gekennzeichnet durch**
Ohren (14), die im oberen Bereich Packung (15', 15") an die Mantelfläche (17) angelegt sind.

20. Verfahren zur Herstellung einer Packung (15', 15") aus einem Packungsmantel (10', 10") aus einem Verbundmaterial, umfassend die folgenden Schritte:
a) Bereitstellen eines Packungsmantels (10',10") nach einem der Ansprüche 1 bis 13
b) Zurückfalten der Mantelfläche (17) des Packungsmantels (10', 10") entlang von beiden Scheinfaltlinien (18).

21. Verfahren nach Anspruch 20,
**dadurch gekennzeichnet, dass**
die an die Scheinfaltlinien (18) angrenzenden Teilbereiche (17A, 17B) der Mantelfläche (17) nach dem Zurückfalten wieder jeweils in einem Winkelbereich zwischen 160° und 200°, insbesondere zwischen 170° und 190° zueinander liegen.

## Claims

1. Carton sleeve (10') of a composite material for producing a carton (15'), comprising:
- a sleeve area (17) formed from a front partial area (17A) and a rear partial area (17B),
- a longitudinal seam (11), which joins two edges of the composite material to form an all-round carton sleeve (10') and is arranged on the rear partial area (17B), and
- two pseudo fold lines (18), which pass through the sleeve area (17),
- wherein the carton sleeve (10') is folded along the two pseudo fold lines (18),
wherein the floor areas (8) and gable areas (9) are arranged on opposite sides of the carton sleeve (10') and wherein the floor areas (8) and the gable areas (9) in each case comprise two rectangular areas (8, 12B) and gable areas (9, 12G) and six triangular areas (13),
**characterised in that**
the carton sleeve (10') in the region of the front partial area (17A) has no further fold lines between the two pseudo fold lines (18).

2. Carton sleeve (10") of a composite material for producing a carton (15"), comprising:
- a sleeve area (17') formed from a front partial areas (17A') and a rear partial area (17B'),
- a longitudinal seam (11'), which joins two edges of the composite material to form an all-round carton sleeve (10") and is arranged on the rear partial area (17B'), and
- two pseudo fold lines (18'), which pass through the sleeve area (17'),
- wherein the carton sleeve (10') is folded along the two pseudo fold lines (18'),
wherein the floor areas (8) and gable areas (9) are arranged on opposite sides of the carton sleeve (10") and wherein the floor areas (8) and the gable areas (9) in each case comprise two rectangular areas (8, 12B) and gable areas (9, 12G) and six triangular areas (13),
**characterised in that**
the carton sleeve (10") in the region of the front partial area (17A') has no further fold lines between the two pseudo fold lines (18'), and that the gable area (9) on the rear side of the carton sleeve (10") has a shorter length (L9 min) than the length (L9 max) of the gable area (12G) on the front side of the carton sleeve (10").

3. Carton sleeve (10") according to Claim 2,
**characterised in that**
fold lines (2", 20, 20') are provided on the rear partial surface (17B'), which are interrupted and/or subdivided at least in some sections.

4. Carton sleeve (10") according to Claim 3,
**characterised in that**
the fold lines arranged on the rear partial surface (17B') are formed as fold line stumps (2") and that the fold line stumps (2") can be arranged in the floor region and/or in the gable region of the carton sleeve (10").

5. Carton sleeve (10") according to Claim 3 or 4,
**characterised in that**
the fold lines arranged on the rear partial surface (17B') are formed as subdivided fold lines (20, 20') that preferably run substantially parallel to one another.

6. Carton sleeve (10', 10") according to Claim 1 or any one of Claims 2 to 5,
**characterised in that**
the carton sleeve (10', 10") is folded flat along the two pseudo fold lines (18) by an angle of in each case about 180°.

7. Carton sleeve (10', 10") according to Claim 1 or 2,
**characterised in that**
the pseudo fold lines (18) pass through the point of contact (SB) of three adjacent triangular areas (13) of the floor area and through the point of contact (SG) of three adjacent triangular areas (13) of the gable area (9).

8. Carton sleeve (10') according to Claim 1,
**characterised in that**
the gable area (9) on the rear side of the carton sleeve (10') has a shorter length (L9 min) than the length (L9 max) of the gable area (12G) on the front side of the carton sleeve (10').

9. Carton sleeve (10', 10") according to any one of Claims 1 to 8,
**characterised in that**
the front side of the carton sleeve (10', 10") has a front gable area (12G) that is bounded with respect to the sleeve areas (17A) by a front edge (19) that is convexly curved at least over some sections.

10. Carton sleeve (10', 10") according to Claim 9,
**characterised in that**
the front gable area (12G) in the upper edge regions has convexly curved embossed lines (19').

11. Carton sleeve (10', 10") according to any one of Claims 1 to 10,
**characterised in that**
the front gable area (12G) has a preferably centrally arranged zone of weakness (S).

12. Carton sleeve (10', 10") according to any one of Claims 1 to 11,
**characterised in that**
the pseudo fold lines (18) are scored on the outside of the carton sleeve (10, 10").

13. Carton sleeve (10', 10") according to any one of Claims 1 to 12,
**characterised in that**
the fold lines (2', 2", 20, 20') are scored on the inside of the carton sleeve (10, 10").

14. Carton (15', 15") of a composite material,
- wherein the carton (15, 15', 15") is produced from a carton sleeve (10', 10") according to anyone of Claims 1 to 13, and
- wherein the carton (15', 15") is closed in the region of the floor areas (8) and in the region of the gable areas,
**characterised in that**
the carton (15', 15") has no, or no continuous, fold edges in the region of the sleeve area (17).

15. Carton (15', 15") of a composite material,
- wherein the carton (15, 15', 15") is produced from a carton sleeve (10', 10") according to any one of Claims 1 to 13, and
- wherein the carton (15', 15") is closed in the region of the floor area (8) and in the region of the front sleeve area (17A),
**characterised in that**
the carton (15', 15") has no, or no continuous, fold edges in the region of the front sleeve area (17A).

16. Carton (15', 15") according to Claim 14 or 15,
**characterised in that**
fold lines (2", 20, 20') are provided on the rear partial area (17B'), which are interrupted and/or subdivided at least over some sections.

17. Carton (15', 15") according to Claim 14 to 16,
**characterised in that**
the partial regions (17A, 17B) of the sleeve area (17) adjoining the pseudo fold lines (18) are arranged in each case in an angular range between 160° and 200°, in particular between 170° and 190°, with respect to one another.

18. Carton (15', 15") according to anyone of Claims 14 to 17,
**characterised by** ears (14) that are attached in the lower region of the carton (15', 15") to the floor areas (8).

19. Carton (15', 15") according to any one of Claims 14 to 18, **characterised by** ears (14) that are attached in the upper region of the carton (15', 15") to the sleeve area (17).

20. Method for producing a carton (15', 15") from a carton sleeve (10, 10") of a composite material, comprising the following steps:
a) providing a carton sleeve (10', 10") according to any one of Claims 1 to 13,
b) folding the sleeve area (17) of the carton sleeve (10', 10") back along both pseudo fold lines (18).

21. Method according to Claim 20,
**characterised in that**
the partial regions (17A, 17B) of the sleeve area (17) adjoining the pseudo fold lines (18) lie, after having been folded back again, in each case in an angular range between 160° and 200°, in particular between 170° and 190°, with respect to one another.

## Revendications

1. Enveloppe d'emballage (10') faite d'un matériau composite servant à la fabrication d'un emballage (15'), ladite enveloppe d'emballage comprenant :
- une surface d'enveloppe (17) formée par une surface partielle avant (17A) ainsi que par une surface partielle arrière (17B),
- une soudure longitudinale (11) qui joint deux bords du matériau composite, pour former une enveloppe d'emballage circonférentielle (10'), et qui est disposée sur la surface partielle arrière (17B), et
- deux lignes fictives de pliage (18) qui passent à travers la surface d'enveloppe (17),
- où l'enveloppe d'emballage (10') est pliée le long des deux lignes fictives de pliage (18),
où les surfaces de fond (8) et les surfaces en forme de pignons (9) sont disposées sur des côtés opposés de l'enveloppe d'emballage (10'), et
où les surfaces de fond (8) et les surfaces en forme de pignons (9) comprennent respectivement deux surfaces rectangulaires (8, 12B) ou surfaces en forme de pignons (9, 12G) et six surfaces triangulaires (13),
**caractérisée en ce que**
l'enveloppe d'emballage (10'), dans la zone de la surface partielle avant (17A), ne présente aucune autre ligne de pliage entre les deux lignes fictives de pliage (18).

2. Enveloppe d'emballage (10") faite d'un matériau composite servant à la fabrication d'un emballage (15"), ladite enveloppe d'emballage comprenant :
- une surface d'enveloppe (17') formée par une surface partielle avant (17A') ainsi que par une surface partielle arrière (17B'),
- une soudure longitudinale (11) qui joint deux bords du matériau composite, pour former une enveloppe d'emballage circonférentielle (10"), et qui est disposée sur la surface partielle arrière (17B'), et
- deux lignes fictives de pliage (18) qui passent à travers la surface d'enveloppe (17'),
- où l'enveloppe d'emballage (10") est pliée le long des deux lignes fictives de pliage (18),
où les surfaces de fond (8) et les surfaces en forme de pignons (9) sont disposées sur des côtés opposés de l'enveloppe d'emballage (10"), et
où les surfaces de fond (8) et les surfaces en forme de pignons (9) comprennent respectivement deux surfaces rectangulaires (8, 12B) ou surfaces en forme de pignons (9, 12G) et six surfaces triangulaires (13),
**caractérisée en ce que**
l'enveloppe d'emballage (10"), dans la zone de la surface partielle avant (17A'), ne présente aucune ligne de pliage continue entre les deux lignes fictives de pliage (18), et **en ce que** la surface en forme de pignon (9) présente, sur la face arrière de l'enveloppe d'emballage (10"), une longueur (L9 min) plus petite que la longueur (L9 max) de la surface (12G) en forme de pignon, sur la face avant de l'enveloppe d'emballage (10").

3. Enveloppe d'emballage (10") selon la revendication 2,
**caractérisée en ce que**
des lignes de pliage (2", 20, 20') sont prévues sur la surface partielle arrière (17B'), lesquelles lignes de pliage sont au moins en partie discontinues et/ou scindées.

4. Enveloppe d'emballage (10") selon la revendication 3,
**caractérisée en ce que**
les lignes de pliage disposées sur la surface partielle arrière (17B') sont configurées comme des bouts de lignes de pliage (2"), et **en ce que** les bouts de lignes de pliage (2") peuvent être disposés dans la zone du fond et/ou dans la zone en forme de pignon de l'enveloppe d'emballage (10").

5. Enveloppe d'emballage (10") selon la revendication 3 ou 4,
**caractérisée en ce que**
les lignes de pliage disposées sur la surface partielle arrière (17B') sont configurées comme des lignes de pliage (20, 20') scindées et s'étendant de préférence en étant pratiquement parallèles l'une à l'autre.

6. Enveloppe d'emballage (10', 10") selon la revendication 1 ou l'une quelconque des revendications 2 à 5,
**caractérisée en ce que**
l'enveloppe d'emballage (10', 10") est pliée à plat le long des deux lignes fictives de pliage (18), suivant un angle à chaque fois égal à 180° environ.

7. Enveloppe d'emballage (10', 10") selon la revendication 1 ou 2,
**caractérisée en ce que**
les lignes fictives de pliage (18) passent par le point de contact (SB) de trois surfaces triangulaires adjacentes (13) de la surface (8) du fond et par le point de contact (SG) de trois surfaces triangulaires adjacentes (13) de la surface (9) en forme de pignon.

8. Enveloppe d'emballage (10') selon la revendication 1,
**caractérisée en ce que**
la surface (9) en forme de pignon présente, sur la face arrière de l'enveloppe d'emballage (10'), une longueur (L9 min) plus petite que la longueur (L9 max) de la surface (12G) en forme de pignon, sur la face avant de l'enveloppe d'emballage (10').

9. Enveloppe d'emballage (10', 10") selon l'une quelconque des revendications 1 à 8,
**caractérisée en ce que**
la face avant de l'enveloppe d'emballage (10', 10") présente une surface avant (12G) en forme de pignon, surface avant qui est délimitée, par rapport à la surface d'enveloppe (17A), par un bord avant (19) incurvé au moins en partie de façon convexe.

10. Enveloppe d'emballage (10', 10") selon la revendication 9,
**caractérisée en ce que**
la surface avant (12G) en forme de pignon présente, dans les zones angulaires supérieures, des lignes de découpe (19') incurvées de façon convexe.

11. Enveloppe d'emballage (10', 10") selon l'une quelconque des revendications 1 à 10,
**caractérisée en ce que**
la surface avant (12G) en forme de pignon présente une zone de moindre résistance (S) disposée de préférence au milieu.

12. Enveloppe d'emballage (10', 10") selon l'une quelconque des revendications 1 à 11,
**caractérisée en ce que**
les lignes fictives de pliage (18) sont rainurées sur le côté extérieur de l'enveloppe d'emballage (10', 10").

13. Enveloppe d'emballage (10', 10") selon l'une quelconque des revendications 1 à 12,
**caractérisée en ce que**
les lignes de pliage (2' ou 2", 20, 20') sont rainurées sur le côté intérieur de l'enveloppe d'emballage (10', 10").

14. Emballage (15', 15") fait d'un matériau composite,
- où l'emballage (15', 15") est fabriqué à partir d'une enveloppe d'emballage (10', 10") selon l'une quelconque des revendications 1 à 13, et
- où l'emballage (15', 15") est fermé dans la zone des surfaces (8) du fond et dans la zone des surfaces (9) en forme de pignons,
**caractérisé en ce que**
l'emballage (15', 15") ne présente, dans la zone de la surface (17) de l'enveloppe, aucun bord de pliage ni aucun bord de pliage continu.

15. Emballage (15', 15") fait d'un matériau composite,
- où l'emballage (15', 15") est fabriqué à partir d'une enveloppe d'emballage (10', 10") selon l'une quelconque des revendications 1 à 13, et
- où l'emballage (15', 15") est fermé dans la zone des surfaces (8) du fond et dans la zone des surfaces (9) en forme de pignons,
**caractérisé en ce que**
l'emballage (15', 15") ne présente, dans la zone de la surface avant (17A) de l'enveloppe, aucun bord de pliage ni aucun bord de pliage continu.

16. Emballage (15', 15") selon la revendication 14 ou 15,
**caractérisé en ce que**
des lignes de pliage (2", 20, 20') sont prévues sur la surface partielle arrière (17B'), lesquelles lignes de pliage sont au moins en partie discontinues et/ou scindées.

17. Emballage (15', 15") selon la revendication 14 à 16,
**caractérisé en ce que**
les zones partielles (17A, 17B) de la surface d'enveloppe (17), qui sont adjacentes aux lignes fictives de pliage (18), sont disposées à chaque fois, l'une par rapport à l'autre, dans une plage angulaire comprise entre 160° et 200°, en particulier comprise entre 170° et 190°.

18. Emballage (15', 15") selon l'une quelconque des revendications 14 à 17,
**caractérisé**
**par** des languettes (14) qui, dans la zone inférieure de l'emballage (15', 15"), sont appliquées sur les surfaces (8) du fond.

19. Emballage (15', 15") selon l'une quelconque des revendications 14 à 18,
**caractérisé**
**par** des languettes (14) qui, dans la zone supérieure de l'emballage (15', 15"), sont appliquées sur la surface (17) de l'enveloppe.

20. Procédé de fabrication d'un emballage (15', 15") à partir d'une enveloppe d'emballage (10', 10") faite d'un matériau composite, ledit procédé comprenant les étapes suivantes consistant :
a) à fournir une enveloppe d'emballage (10', 10") selon l'une quelconque des revendications 1 à 13,
b) à replier la surface d'enveloppe (17) de l'enveloppe d'emballage (10', 10") le long de deux lignes fictives de pliage (18).

21. Procédé selon la revendication 20,
**caractérisé en ce que**
les zones partielles (17A, 17B) de la surface d'enveloppe (17), qui sont adjacentes aux lignes fictives de pliage (18), se situent à nouveau à chaque fois, l'une par rapport à l'autre, après le repliage, dans une plage angulaire comprise entre 160° et 200°, en particulier comprise entre 170° et 190°.
